# FASCICULE DE BREVET EUROPEEN

(11) **EP 0 324 695 B1**
(45) Date de publication et mention de la délivrance du brevet: **24.03.1993**
(21) Numéro de dépôt: 89400108.0
(22) Date de dépôt: 12.01.1989
(51) Int. Cl.: A45D 4/14, A45D 4/16, A45D 6/10

(54) **Bigoudi pour ondulations permanentes**
Haarwickler für Dauerwellen
Hair roller for permanent waving

(30) Priorité: 12.01.1988 FR 8800279
(43) Date de publication de la demande: 19.07.1989
(73) Titulaire: PERMA Société Anonyme, F-75384 Paris Cédex 08 (FR)
(72) Inventeur: Froger, Hubert, F-75012 Paris (FR); Petit, Rémi, F-76230 Bois Guillaume (FR)
(74) Mandataire: Le Brusque, Maurice

(56) Documents cités:
- DE-A- 1 929 812
- DE-A- 2 551 379
- FR-A- 1 414 774
- US-A- 2 109 632
- US-A- 3 250 895
- US-A- 3 476 121

## Description

L'invention a pour objet un bigoudi pour la réalisation d'ondulations permanentes avec chauffage du cheveu.

On connaît depuis longtemps des procédés de réalisation d'ondulations permanentes des cheveux dans lesquels les cheveux enroulés sur des bigoudis sont imprégnés d'un produit liquide puis soumis à un chauffage pendant un certain temps pour augmenter l'efficacité du produit. Ce chauffage peut être réalisé simplement dans un casque séchoir mais on peut aussi chauffer le bigoudi lui-même.

Il y a plusieurs dizaines d'années, on réalisait le chauffage des bigoudis de façon électrique mais ceci présentait de nombreux inconvénients. C'est pourquoi, par la suite, on a préféré utiliser des dispositifs susceptibles d'accumuler de la chaleur pour la restituer ensuite aux cheveux enroulés.

On peut envisager, par exemple, de chauffer le bigoudi lui-même à l'avance, mais dans ce cas, l'opérateur est obligé de manipuler des bigoudis chauds ce qui l'oblige à limiter la température de chauffage et par conséquent la quantité de calories accumulées.

On préfère donc, souvent, associer au bigoudi un organe de chauffage amovible.

Dans un mode de réalisation utilisé couramment, l'organe de chauffage est constitué d'un manchon comprenant deux parties articulées formant une pince qui se referme sur le bigoudi et les cheveux enroulés.

Les manchons sont réalisés en une matière accumulant la chaleur, par exemple du caoutchouc et sont placés sur des barres de chauffage sur lesquelles l'opérateur les prend l'un après l'autre. La pose des manchons peut donc se faire assez rapidement, après enroulement à froid de tous les bigoudis, ce qui assure une certaine homogénéité du chauffage. Cependant, de tel manchons de chauffage ont aussi des inconvénients; en particulier, ils sont assez lourds et encombrants et risquent de se placer de travers sur la tête en brûlant le cuir chevelu.

Dans un autre mode de réalisation, le bigoudi étant constitué d'un support tubulaire creux, l'organe de chauffage est constitué d'une cartouche amovible réalisée de façon à accumuler de la chaleur pour la restituer par la suite aux cheveux enroulés et qui est enfilée dans le bigoudi après avoir été chauffée séparément. L'élément chauffant formant accumulateur de chaleur peut être constitué par une résistance électrique placée à l'intérieur de la cartouche (US-A-3250895) ou bien par un produit qui fond à une température supportable par les cheveux compte-tenu de l'effet isolant du bigoudi. Dans ce cas, le produit de chauffage est porté, par chauffage préalable, au-dessus de sa température de fusion et, après enfilement de la cartouche dans le bigoudi, il se solidife en libérant sa chaleur latente de fusion (DE-A-2551379).

Pour que l'opérateur ne risque pas de se brûler, la cartouche amovible doit être munie d'un organe permettant de la saisir, par exemple une partie non chauffée formant un bouton placée à l'une de ses extrémités. Cependant, pour agir rapidement, l'opérateur doit pouvoir saisir la cartouche sans précaution particulière et le bouton de préhension doit donc être relativement important. Il risque alors de déséquilibrer le bigoudi lorsque la cartouche est enfilée.

L'invention a pour objet un bigoudi de ce type, c'est-à-dire comprenant une cartouche de chauffage amovible, dans lequel la cartouche est associée à un organe de préhension assez important pour faciliter la manipulation de la cartouche et ne risquant cependant pas de déséquilibrer le bigoudi.

Par ailleurs, il est nécessaire que la mèche de cheveu soit maintenue enroulée sur le bigoudi et on peut utiliser à cet effet une épingle, un lien élastique ou bien une pince coiffant le bigoudi. En particulier, lorsque l'organe de chauffage est constitué d'un manchon en caoutchouc ayant la forme d'une pince, les cheveux sont parfaitement maintenus et le chauffage peut être réalisé jusqu'à la racine.

L'une des caractéristiques essentielles de l'invention réside dans le fait que l'on utilise le même organe pour la préhension de la cartouche et pour le maintien des cheveux.

En effet, conformément à l'invention, la cartouche de chauffage est associée à une coquille en forme de secteur cylindrique munie d'une ouverture s'étendant sur toute sa longueur et montée pivotante autour d'un axe orthogonal à l'axe longitudinal de la cartouche sur une pièce de support ménagée à une extrémité de celle-ci, ladite coquille pouvant prendre deux positions, respectivement une position ouverte pour laquelle la coquille est écartée de la cartouche et constitue un organe de préhension permettant la manipulation de celle-ci et une position fermée de maintien des cheveux pour laquelle la coquille est refermée sur le support tubulaire, après introduction de la cartouche, en coiffant la mèche enroulée sur ledit support.

Selon une autre caractéristique particulièrement avantageuse, la coquille est constituée par une paroi pleine recouvrant la plus grande partie du bigoudi et de la mêche enroulée, sauf la racine, de façon à concentrer sur les cheveux la chaleur émise par la cartouche. De préférence, la face interne de la coquille est recouverte d'une surface réfléchissante pur augmenter la capacité de concentration de la chaleur.

La cartouche amovible de chauffage peut être réalisée de toute façon permettant l'accumulation de la chaleur, mais il est particulièrement avantageux d'utiliser à cet effet un produit susceptible d'accumuler des calories par chauffage préalable et de les restituer ensuite aux cheveux enroulés, la cartouche étant constituée, à cet effet, d'un tube cylindrique limitant un espace axial interne fermé de façon étanche à ses deux extrémités et renfermant le produit de chauffage.

De la sorte, le support tubulaire peut être constitué par une paroi pleine éventuellement percée d'orifices, dont la face externe a une forme adaptée à l'enroulement des cheveux et à l'intérieur de laquelle est ménagé un conduit axial à parois lisses de diamètre sensiblement égal, au jeu près, à celui de la cartouche amovible de façon que la chaleur soit transmise uniformément sur toute la surface de l'alésage.

De préférence, le produit de chauffage est porté par chauffage préalable au-dessus de sa température de fusion et se solidifie, après enfilement de la cartouche dans le support, en libérant sa chaleur latente de fusion.

Jusqu'a présent, un tel système de chauffage avait été prévu pour le séchage des cheveux (DE-A-2551379), c'est-à-dire avec des bigoudis utilisés pour la mise en plis et ayant, par conséquent, un diamètre relativement important. La cartouche de chauffage pouvait donc contenir une quantité suffisante de produit pour dégager la chaleur nécessaire au chauffage des cheveux.

Mais selon l'une des caractéristiques particulièrement avantageuses de l'invention, la cartouche de chauffage, associée à une coquille pleine de concentration de la chaleur sur les cheveux, est utilisée essentiellement pour la réalisation d'ondulations permanentes. Dans ce cas, le chauffage doit se poursuivre pendant un temps assez long et le bigoudi doit être de plus petite taille. La cartouche de chauffage doit donc avoir elle-même un diamètre très réduit, par exemple de l'ordre de 5 à 7 mm, et comme il faut lui donner une rigidité suffisante, le produit de chauffage ne peut occuper qu'un espace très réduit. On aurait donc dû normalement utiliser un autre mode de chauffage pour un bigoudi de ce type, par exemple en réalisant la cartouche sous la forme d'une tige pleine en une matière permettant d'accumuler la chaleur. Mais alors le chauffage serait de faible durée.

Or, de façon surprenante, il a été possible de trouver des produits ayant d'une part la température de fusion requise, c'est-à-dire comprise entre 50 et 120°C de façon à ne par risquer de brûler les cheveux et d'autre part une chaleur latente de fusion d'au moins 600 J/cm³ permettant de dégager la quantité de chaleur voulue pendant le temps nécessaire, compte-tenu du volume de produit que l'on peut placer dans la cartouche. Un tel produit de chauffage peut être constitué, par exemple, par un sel fondu tel qu'un hydroxyde de baryum ou de stromtium.

Mais l'invention sera mieux comprise par la description suivante d'un mode de réalisation particulier, donné à titre d'exemple et représenté sur les dessns annexés.

La Figure 1 est une vue en coupe axiale du support tubulaire.

La Figure 2 est une vue de côté, avec coupe partielle, de la cartouche amovible.

La Figure 3 est une vue de côté, avec coupe partielle, de la coquille.

La Figure 4 est une vue en coupe transversale, du support tubulaire.

La Figure 5 est une vue en coupe transversale de la cartouche de la coquille.

La Figure 6 représente schématiquement l'introduction de la cartouche dans le bigoudi enroulé.

La Figure 7 représente schématiquement la pose du manchon après introduction de la cartouche.

La Figure 8 est une vue en coupe transversale de l'ensemble du bigoudi.

Dans l'exemple représenté sur les Figures, le bigoudi se compose donc d'un support tubulaire 1, d'une cartouche de chauffage amovible 2 et d'une coquille 3 représentés respectivement sur les Figures 1, 2 et 3.

Le support 1 est constitué d';un tube allongé en matière plastique dont la face extérieure 11 a avantageusement une forme incurvée, plus mince dans sa partie centrale qu'aux extrémités de façon à faciliter l'enroulement et le maintien des cheveux. Cette forme est d'ailleurs bien connue et l'un des avantages de l'invention réside dans le fait qu'il est possible de l'appliquer à des bigoudis de forme et de dimension normales alors que, jusqu'à présent, les bigoudis à chauffage par l'intérieur étaient plus gros et utilisables seulement pour la mise en plis.

Le bigoudi est, de préférence, constitué d'une paroi pleine 12 à l'intérieur de laquelle est ménagé un conduit axial 13 limité par une paroi lisse 14. Des orifices transversaux 15 répartis le long du bigoudi permettent de mettre en communication l'intérieur et l'extérieur de ce dernier.

La cartouche amovible 2 représentée sur la Figure 2 est constituée d'un tube creux en matière plastique 21, fermé à ses deux ses extrémités de façon à limiter un espace interne étanche 22 qui est rempli d'un produit de chauffage 23. A l'une de ses extrémités, le tube 21 est fixé sur une pièce de support 24 qui peut avoir la forme d'une plaque de section circulaire.

Deux tétons 25 diamétralement opposés sont fixés de part et d'autre de la plaque 24.

La cartouche 2 est associée à une coquille 3 constituée d'une paroi lisse 31 en matière plastique, en forme de secteur cylindrique dont la face interne lisse 33 a un diamètre D₂ supérieur au diamètre maximal D₁ du bigoudi et qui est munie, sur toute sa longueur, d'une ouverture 30 de largeur l un peu inférieure au diamètre de la mêche enroulée.

De plus, la coquille 3 est munie à l'une de ses extrémités de deux orifices diamétralement opposés 32 dans lesquels peuvent s'engager les tétons 25 de la pièce de support 24 comme on l'a représenté en coupe transversale sur la Figure 5.

Les tétons 25 forment ainsi deux tourillons alignés définissant un axe de rotation 20 autour duquel la coquille 3 peut tourner. La coquille 3 peut donc prendre deux positions, respectivement une position ouverte pour laquelle la coquille 3 est écartée de la cartouche 2 et une position fermée pour laquelle la coquille 3 recouvre la cartouche.

L'opération peut se dérouler de la façon représentée sur les Figures 6 et 7.

Les cheveux 4 sont enroulés par mèches sur les supports tubulaires 1 qui, comme on l'a indiqué, peuvent avoir la forme et les dimensions habituelles des bigoudis classiques et comporter sur leur face externe 11 des moyens d'accrochage des cheveux tels que , par exemple, de petites protubérances 16.

On réalise ainsi l'enroulement des cheveux sur tous les bigoudis. Pendant ce temps, les cartouches amovibles sont chauffées par exemple dans un four, au bain-marie, sur un appareil électrique ou de toute façon adéquate. Pendant le chauffage, la coquille 3 est ouverte de façon à se placer dans le prolongement de la cartouche 2 comme on l'a représenté sur la Figure 6.

Dans cette position, la coquille 3 constitue un organe de préhension d'assez grande dimension pour être saisi facilement par l'opérateur et ne risquant pas d'être chauffé, même par conduction.

On peut ainsi introduire l'une après l'autre les cartouches préalablement chauffées dans les conduits 13 de chacun des supports 1 puis, comme on l'a représenté sur la Figure 7, faire pivoter la coquille 3 autour de l'axe 20 pour lui faire coiffer le bigoudi et la mèche enroulée.

La cartouche 2 étant ainsi introduite dans le conduit 13 qui a sensiblement le même diamètre, au jeu de coulissement près, la chaleur est transmise de la cartouche 2 au support tubulaire et au cheveu par rayonnement mais aussi par conduction puisque, en pratique, la cartouche est au contact du bigoudi sur toute sa longueur. Cependant, on a constaté que le mode de transmission par rayonnement peut être suffisant et, selon les cas, on pourrait aussi utiliser des bigoudis dans lesquels la cartouche serait maintenue à distance de la paroi par des organes de centrage tels que, par exemple, deux ou trois bagues espacées.

La coquille 3 est constituée en une matière rigide déformable élastiquement de façon que, lorsqu'on la referme sur la mèche 4 enroulée sur le bigoudi, la largeur l de la fente 30 augmente légèrement. La coquille se resserre ensuite sur la mèche qu'elle entoure pratiquement jusqu'à la racine en exerçant une légère pression. Du fait qu'elle est constituée d'une paroi pleine et lisse 31, la coquille 3 permet donc, selon l'un des avantages essentiels de l'invention, de concentrer sur la mèche enroulée la chaleur rayonnée par la cartouche 2, le chauffage étant ainsi réalisé à la fois de l'intérieur et de l'extérieur.

De plus l'évaporation du liquide de permanente est limitée et les cheveux restent humectés plus longtemps.

Pour augmenter l'effet de concentration de la chaleur, dans un mode de réalisation préférentiel, la face interne 32 de la coquille 3 est entièrement recouverte d'une surface réfléchissante 35 qui peut être constituée d'un revêtement brillant telle qu'une feuille d'aluminium simplement collée sur la face interne 2 dans un mode de réalisation particulièrement simple et peu onéreux.

On remarquera que l'élasticité de la paroi 31 constituant la coquille 3 facilite la montage amovible de la coquille 3 sur la pièce de support 24 par engagement des tétons 25 dans les orifices 32.

D'autre part, la pièce de support 24 est constituée d'une plaque circulaire de même diamètre que celui de la face interne 33 de la coquille qui s'applique donc exactement sur la paroi latérale circulaire de la plaque 24. Celle-ci a une épaisseur e suffisante pour qu'il en résulte un léger blocage de la coquille en position ouverte ou fermée dans l'alignement de la cartouche, l'élasticité de la paroi 31 permettant aux bords latéraux 34 de s'écarter pendant la rotation de la coquille.

Comme on l'a indiqué, l'invention peut s'appliquer à des bigoudis de formes et de dimensions classiques dont le diamètre peut aller par exemple de 6,5 à 12 mm. Or, du fait qu'il faut en déduire l'épaisseur du support tubulaire 1 et celle de la paroi 21 de la cartouche 2, la chambre interne 23 dans laquelle est placé le produit de chauffage est de dimension particulièrement réduite. On aurait donc dû craindre de ne pas pouvoir obtenir une température et un temps de chauffage suffisants avec une quantité aussi faible de produit susceptible d'accumuler la chaleur. Cependant, on a réussi à trouver des produits susceptibles d'accumuler une quantité de chaleur suffisante sous un aussi faible volume. De plus, du fait que l'enroulement des cheveux est réalisé à froid et que l'on ne touche pas directement la cartouche pour l'introduction dans le bigoudi, on peut porter le produit de chauffage à une température un peu plus élevée que dans le cas des bigoudis classiques à chauffage interne.

On utilisera donc, de préférence, un produit dont la température de fusion est de l'ordre de la température maximale que l'on peut donner à la cartouche compte-tenu de la perte de chaleur entre cette dernière et la face extérieure du bigoudi et de la température que peuvent supporter le cheveu et la tête. On choisira par exemple un produit dont la température de fusion sera comprise entre 50°C et 120°C.

Le produit de chauffage contenu dans l'espace 23 est donc fondu lors du chauffage préalable de la cartouche et se solidifie après introduction dans le bigoudi en cédant aux cheveux sa chaleur latente de fusion. Il en résulte un mode de chauffage particulièrement efficace pour un faible volume. De plus, la quantité de chaleur ainsi dégagée est sensiblement constante et, en particulier, ne dépend pas du temps de chauffage préalable. On peut ainsi contrôler avec précision les conditions de chauffage et, par conséquent l'efficacité du traitement d'ondulation.

En outre, il a été possible de trouver des produits ayant une chaleur latente de fusion d'au moins 600 J/cm³ qui permet d'obtenir la température et le temps de chauffage voulus malgré la faible quantité de produit placée à l'intérieur de l'espace 23 du tube de chauffage. A titre d'exemple, on peut utiliser comme produit de chauffage un hydroxyde de Baryum dont la température de fusion est de 80°C et la chaleur latente de 600 J/cm³ ou bien un hydroxyde de Strontium dont la température de fusion est de 88°C et la chaleur latente de 650 J/cm³.

Le produite de chauffage sera généralement constitué par un sel fondu mais d'autres produits pourraient être utilisés, dans la mesure où l'on obtiendrait les caractéristiques thermiques voulues.

Cependant, il faut aussi que le produit soit compatible avec la matière dont est constitué le tube 21 constituant la cartouche 2 et qui doit d'une part ne pas réagir avec le produit car un dégagement gazeux pourrait produire une explosion et, d'autre part, avoir une résistance mécanique suffisante pour que la paroi 21 ait une épaisseur réduite et résiste cependant à la pression résultant du changement d'état. Il faut aussi que la cartouche ait un coefficient de dilatation relativement réduit de façon à s'enfiler dans le conduit axial 13 avec un simple jeu nécessaire au coulissement.

Bien entendu le mode de réalisation qui vient d'être décrit n'a été donné qu'à titre d'exemple et pourrait faire l'objet de variantes sans s'écarter du cadre de protection défini par les revendications.

En particulier, grâce à la faible dimension de la cartouche amovible, il est possible d'adapter l'invention à des bigoudis de toutes formes. De même, la forme de la coquille, qui n'est pas obligatoirement circulaire, et le mode de montage sur la cartouche pourraient être modifiés.

Les signes de référence insérés après les caractéristiques techniques mentionnées dans les revendications, ont pour seul but de faciliter la compréhension de ces dernières, et n'en limitent aucunement la portée.

## Revendications

1. Bigoudi pour la réalisation d'ondulations permanentes, comprenant un support tubulaire allongé (1) sur lequel est enroulée une mèche de cheveux (4) et limitant un espace creux (13) et une cartouche de chauffage (2) en forme de tube cylindrique, ladite cartouche étant chauffée séparément puis introduites dans l'espace creux (13) du support tubulaire (1) après enroulement des cheveux (4), caractérisé par le fait que la cartouche de chauffage (2) est associée à une coquille (3) en forme de secteur cylindrique munie d'une ouverture (30) s'étendant sur toute sa longueur et montée pivotante autour d'un axe (20) orthogonal à l'axe longitudinal (10) de la cartouche, sur une pièce de support (24) ménagée à une extrémité de celle-ci, ladite coquille pouvant prendre deux positions, respectivement une position ouverte pour laquelle la coquille (3) est écartée de la cartouche (2) et constitue un organe de préhension et une position fermée de maintien des cheveux pour laquelle la coquille (3) est refermée sur le support tubulaire (1), après introduction de la cartouche (2), en coiffant la mèche (4) enroulée sur ledit support (1).

2. Bigoudi selon la revendication 1, caractérisé par le fait que la coquille (3) est constituée par une paroi pleine (3) recouvrant toute la partie du bigoudi (1) tournée vers l'extérieur de façon à concentrer sur la mèche enroulée (4) la chaleur émise par la cartouche 2).

3. Bigoudi selon l'une des revendications 1 et 2, caractérisé par le fait que la pièce de support (24) est constituée par une plaque circulaire de diamètre sensiblement égal au diamètre interne de la coquille (2) et sur laquelle sont fixés deux tétons (25) diamétralement opposés formant deux tourillons alignés qui s'engagent dans des orifices (32) de la coquille (3) de façon à constituer un axe de rotation de cette dernière.

4. Bigoudi selon la revendication 3, caractérisé par le fait que la coquille (3) est constituée d'une paroi rigide (31) déformable élastiquement de façon à permettre d'une part l'engagement des tétons (25) dans les orifices (32) et d'autre part la fermeture de la coquille (3) sur les cheveux enroulés avec léger serrage de ces derniers aussi près que possible de la racine.

5. Bigoudi selon la revendication 2, caractérisé par le fait que la face interne (33) de la coquille (3) est recouverte d'une surface réfléchissante (35).

6. Bigoudi selon l'une des revendications précédentes, caractérisé par le fait que la cartouche de chauffage (2) est constituée par un tube cylindrique limitant un espace axial interne (22) fermé de façon étanche à ses deux extrémités et renfermant un produit de chauffage (23) susceptible d'accumuler les calories par chauffage préalable et de les restituer aux cheveux enroulés sur le support tubulaire (1) après enfilement de la cartouche (2).

7. Bigoudi selon la revendication 6, caractérisé par le fait que le support tubulaire (1) comprend une paroi pleine (12) dont la face externe (11) a une forme adaptée à l'enroulement des cheveux et à l'intérieur de laquelle est ménagé un alésage axial (13) à paroi lisse, de diamètre sensiblement égal, au jeu près, à celui de la cartouche amovible (2) de façon que la chaleur soit transmise uniformément sur toute la surface de l'alésage (13).

8. Bigoudi selon la revendication 7, caractérisé par le fait que la paroi pleine (12) du support tubulaire (1) est percée d'orifices (15).

9. Bigoudi selon la revendication 6, caractérisé par le fait que le produit de chauffage (23) est porté par chauffage préalable au-dessus de sa température de fusion et se solidifie après enfilement de la cartouche (2) dans le support (1), en libérant sa chaleur latente de fusion.

10. Bigoudi selon la revendication 9, caractérisé par le fait que la produit de chauffage (23) a une température de fusion comprise entre 50°C et 120°C.

11. Bigoudi selon la revendication 9, caractérisé par le fait que la produit de chauffage (23) a une chaleur latente de fusion d'au moins 600 J/cm³.

12. Bigoudi selon la revendication 9, caractérisé par le fait que la produit de chauffage (23) est une sel fondu tel qu'un hydroxyde de baryum ou de strontium.

## Patentansprüche

1. Haarwickler für Dauerwellen, bestehend aus einem röhrenförmig ausgebildeten länglichen Trägerteil (1), auf das eine Haarsträhne (4) gewickelt wird und das einen Hohlraum (13) begrenzt, und einer Heizpatrone (2) in der Form eines zylindrischen Rohres, wobei die genannte Patrone getrennt erwärmt und dann nach dem Aufwickeln der Haare (4) in den Hohlraum (13) des röhrenförmig ausgebildeten Trägerteils (1) eingeführt wird, dadurch gekennzeichnet, daß die Heizpatrone (2) mit einer als zylindrischer Abschnitt ausgebildeten Schale (3) verbunden ist, die mit einer sich über ihre ganze Länge erstreckenden Öffnung (30) versehen ist und um eine Achse (20) senkrecht zur Längsachse (10) der Patrone beweglich an einem Trägerstück (24) an einem ihrer äußeren Enden angeordnet ist, wobei die Schale zwei Stellungen einnehmen kann, nämlich eine geöffnete, in der die Schale (3) in einem Abstand zu der Patrone (2) steht und ein Greiforgan bildet, und eine geschlossene, in der die Haare gehalten werden, in der die Schale (3) um den röhrenförmig ausgebildeten Träger (1) geschlossen ist nachdem die Patrone eingeführt wurde (2), wodurch die auf den genannten Träger (1) aufgewickelte Haarsträhne (4) bedeckt ist.

2. Haarwickler nach Anspruch 1, dadurch gekennzeichnet, daß die Schale (3) aus einer den nach Außen weisenden Teil des Haarwicklers (1) vollständig bedeckenden Vollwand (3) besteht, so daß die von der Patrone (2) abgegebene Wärme in der aufgewickelten Haarsträhne (4) konzentriert wird.

3. Haarwickler nach einem der Ansprüche 1 und 2, dadurch gekennzeichnet, daß das Trägerteil (24) aus einer ringförmig ausgebildeten Platte besteht, deren Durchmesser im wesentlichen dem Innendurchmesser der Schale (2) entspricht und an deren sich diametral gegenüberliegenden Enden zwei Ansätze (25) befestigt sind, die zwei fluchtende Lagerzapfen bilden, die so mit den Öffnungen (32) der Schale (3) in Eingriff stehen, daß eine Drehachse der Schale gebildet wird.

4. Haarwickler nach Anspruch 3, dadurch gekennzeichnet, daß die Schale (3) aus einer festen Wand (31) besteht, die elastisch verformbar ist, so daß einerseits die Ansätze (25) in Eingriff mit den Öffnungen (32) stehen können und andererseits die Schale (3) auf den aufgewickelten Haaren mit leichter Spannung möglichst dicht an der Wurzel verschließbar ist.

5. Haarwickler nach Anspruch 2, dadurch gekennzeichnet, daß die Innenfläche (33) der Schale (3) mit einer reflektierenden Oberfläche (35) überzogen ist.

6. Haarwickler nach einem der vorgenannten Ansprüche, dadurch gekennzeichnet, daß die Heizpatrone (2) aus einem zylindrischen Rohr besteht, das einen axialen Innenraum (22) begrenzt, der an seinen beiden äußeren Enden fest verschlossen ist und ein Wärmemittel (23) enthält, das geeignet ist, durch vorherige Erwärmung Wärme aufzunehmen und diese nach Einlegen der Patrone (2) an die aufgewickelten Haare auf dem röhrenförmig ausgebildeten Träger (1) abzugeben.

7. Haarwickler nach Anspruch 4, dadurch gekennzeichnet, daß der röhrenförmig ausgebildete Träger (1) eine Vollwand (12) umfaßt, deren Außenfläche (11) eine zum Aufwickeln der Haare geeignete Form hat und in deren Innerem sich eine axiale Bohrung (13) mit einer glatten Wand befindet, deren Durchmesser im wesentlichen oder in etwa dem der herausnehmbaren Patrone (2) entspricht, so daß die Wärme gleichmäßig auf die ganze Fläche der Bohrung übertragen wird (13).

8. Haarwickler nach Anspruch 7, dadurch gekennzeichnet, daß die Vollwand (12) des röhrenförmig ausgebildeten Trägers (1) mit Öffnungen (15) durchsetzt ist.

9. Haarwickler nach Anspruch 6, dadurch gekennzeichnet, daß das Wärmemittel (23) durch vorher über seine Schmelztemperatur hinaus erhitzt wird und sich nach dem Einführen der Patrone (2) in den Träger (1) dadurch stabilisiert, daß es die gespeicherte Schmelzwärme abgibt.

10. Haarwickler nach Anspruch 9, dadurch gekennzeichnet, daß die Schmelztemperatur des Wärmemittels (23) zwischen 50°C und 120°C liegt.

11. Haarwickler nach Anspruch 9, dadurch gekennzeichnet, daß das Wärmemittel (23) eine gespeicherte Schmelzwärme von mindestens 600 J/cm³ hat.

12. Haarwickler nach Anspruch 9, dadurch gekennzeichnet, daß das Wärmemittel (23) ein geschmolzenes Salz, etwa ein Hydroxyd des Barium oder des Strontium, ist.

## Claims

1. Hair roller for permanent waving, comprising a long tubular support (1) around which a lock of hair (4) is rolled and delimiting a hollow space (13), and a heating cartridge (2) in the form of a cylindrical tube, said cartridge being heated separately and then introduced into the hollow space (13) of the tubular support (1) after the hair has been rolled onto said support (1), characterised in that the heating cartridge (2) is associated with a shell (3) in the form of a cylindrical sector provided with an opening (30) extending along its length and which pivots about an axis (20) orthogonal to the longitudinal axis (10) of the cartridge, on a support part (24) provided at one end of said cartridge, said shell being capable of assuming two positions, respectively an open position in which the shell (3) is distanced from the cartridge (2) and constitutes a gripping device, and a closed position for holding hair in which the shell (3) closes onto the tubular support (1) after the cartridge has been introduced (2), thus covering the lock of hair (4) rolled onto the said support (1).

2. Hair roller according to claim 1, characterised in that the shell (3) is made up of a solid wall (3) covering the entire outwardly-facing portion of the hair roller (1) in such a way so as to concentrate the heat emitted by the cartridge (2) onto the rolled lock (4).

3. Hair roller according to claim 1 or 2, characterised in that the support part (24) is made up of a circular plate of a diameter substantially equal to the inside diameter of the shell (2) and on which two diametrically-opposite studs are fixed forming two aligned pivots which engage in holes (32) provided in the shell (3) in such a way so as to form an axis of rotation of said shell (3).

4. Hair roller according to claim 3, characterised in that the shell (3) is made up of a rigid wall (31) that can be elastically deformed to allow, on the one hand, the studs (25) to engage in the holes (32) and, on the other hand, the shell (3) to close onto the rolled locks and to lightly clamp the locks as close as possible to the roots.

5. Hair roller according to claim 2, characterised in that the inside face (33) of the shell (3) is covered with a reflecting surface (35).

6. Hair roller according to any one of the preceding claims, characterised in that the heating cartridge (2) is made up of a cylindrical tube delimiting an internal axial space (22) that is sealingly closed at its two ends, and in which a heating product (23) is enclosed which is capable of accumulating calories by previous heating and give them up to the hair rolled on the tubular support (1) after the cartridge (2) has been fitted.

7. Hair roller according to claim 6, characterised in that the tubular support (1) comprises a solid wall (12) whose external face (11) is suitable for winding on hair, and on the inside of which an axial smooth-walled bore is provided whose diameter, taking play into account, is substantially equal to that of the removable cartridge (2) in such a way that the heat is transmitted uniformly over the entire surface of the bore (13).

8. Hair roller according to claim 7, characterised in that holes are provided in the solid wall (22) of the tubular support (1).

9. Hair roller according to claim 6, characterised in that the heating product (23) is heated by prior heating to a temperature above its melting temperature and solidifies after the cartridge (2) has been fitted onto the support (1) by releasing the latent heat of fusion.

10. Hair roller according to claim 9, characterised in that the melting temperature of the heating product (23) is between 50°C and 120°C.

11. Hair roller according to claim 9, characterised in that the latent heat of fusion of the heating product (23) is at least 600 J/cm³.

12. Hair roller according to claim 9, characterised in that the heating product (23) is a salt in a melted state such as a barium or strontium hydroxide.
